# EUROPÄISCHE PATENTSCHRIFT

(11) **EP 0 545 039 B1**
(45) Veröffentlichungstag und Bekanntmachung des Hinweises auf die Patenterteilung: **08.05.1996**
(21) Anmeldenummer: 92117422.3
(22) Anmeldetag: 12.10.1992
(51) Int. Cl.: G09F 7/00, G09F 15/00

(54) **Werbevorrichtung**
Display device
Dispositif d'affichage

(30) Priorität: 10.10.1991 DE 4133591
(43) Veröffentlichungstag der Anmeldung: 09.06.1993
(73) Patentinhaber: Trautwein GmbH & Co, D-45659 Recklinghausen (DE)
(72) Erfinder: Mattern, Hans Oswald, W-4716 Olfen (DE)
(74) Vertreter: Spalthoff, Adolf, Dipl.-Ing.

(56) Entgegenhaltungen:
- FR-A- 2 570 586
- FR-A- 2 624 062
- US-A- 3 591 940
- US-A- 4 674 214

## Beschreibung

Die Erfindung betrifft eine Werbevorrichtung nach dem Oberbegriff des Patentanspruchs 1.

Bei einer derartigen Werbevorrichtung können im rückwärtigen Teil des Gehäuses Lichtquellen angeordnet sein, so daß eine Nachtsichtbarkeit gegeben ist.

Aus der US-A-4 674 214 ist eine Werbevorrichtung bekannt, die bereits ein Gehäuse aufweist, das einen rechteckförmigen Rahmen hat. Der vordere Teil des Rahmens ist quasi als verschwenkbare Tür ausgebildet, mittels der das Gehäuse verschließbar ist und die eine transluzente Informationsfläche aufweist. Innerhalb des rechteckförmigen Rahmens des Gehäuses, dem gegenüber die Tür bzw. der Deckel verschwenkbar ist, sind Leuchteinrichtungen angeordnet. Die transluzente Informations- bzw. Zeichenfläche ist fest innerhalb des zu dem Gehäuse schwenkbaren Deckels installiert. Hierzu weist der Deckel eine Rahmeneinrichtung auf, an der Klemmeinrichtungen vorgesehen sind, mittels denen die Ränder der Zeichenfläche fest eingeklemmt sind. Hierbei handelt es sich um eine allseitige Einspannung der Informationsfläche innerhalb des Rahmens des verschwenkbaren Deckels.

Diese bekannten Werbevorrichtungen haben sich, was die Erzielung der gewünschten Werbewirkung angeht, an sich gut bewährt, jedoch ist die Handhabung derselben problematisch, insbesondere was ein schnelles Wechseln der Plakate, deren faltenfreie Anbringung sowie die technische Wartung der Vorrichtung betrifft.

Ausgehend von dem vorstehend geschilderten Stand der Technik liegt der Erfindung die Aufgabe zugrunde, die gattungsgemäße Werbevorrichtung derart weiterzubilden, daß bei wenig aufwendigem Austausch von in der Werbevorrichtung zur Schau gestellten Informationsflächen bzw. Plakaten dennoch eine faltenfreie Lage der Informationsflächen bzw. Plakate gewährleistet ist.

Diese Aufgabe wird erfindungsgemäß durch die im kennzeichnenden Teil des Hauptanspruchs angegebenen Merkmale gelöst. Mittels der Trägerfolie wird innerhalb des rechteckförmigen Rahmens des Gehäuses eine Anlagefläche geschaffen, gegen die sich in der Werbevorrichtung darzustellende Plakate anlegen können. An derjenigen Kante der Trägerfolie, die der Öffnungskante der verschwenkbaren Tür zugeordnet ist, d.h. am unteren oder einem der seitlichen Randbereiche der Trägerfolie, ist die Halteleiste angebracht. Diese Halteleiste wirkt mit der Spannleiste zusammen, die an der entsprechenden Kante des Plakates angebracht und quer zur Längsachse der Halteleiste verschiebbar an dieser angeordnet ist.

Vorteilhafte Ausgestaltungen der Erfindung ergeben sich aus den Unteransprüchen.

Durch die vorteilhafte Ausgestaltung der Werbevorrichtung gemäß Anspruch 18 ist nicht nur in vergleichsweise kurzer Zeit eine faltenfreie Anbringung der Plakate auf der Trägerfolie möglich, sondern auch die Anbringung und Abnahme der Trägerfolie bei einem gewünschten Plakatwechsel. Darüber hinaus können bei der mit Lichtquellen versehenen Ausführung der Werbevorrichtung die zur Ausleuchtung der Plakate dienenden Lichtquellen völlig frei zugänglich gemacht werden, so daß diese in einfacher und schneller Weise auswechselbar und etwaige Wartungsarbeiten durchführbar sind.

Ein Ausführungsbeispiel der Erfindung mit im Gehäuse vorhandenen Lichtquellen sowie oben angeschlagener Tür ist an Hand der Zeichnung näher erläutert, und zwar zeigt:
- Figur 1: in schaubildlicher Darstellung eine Ansicht einer Werbevorrichtung mit hochgeschwenkter Tür,
- Figur 2: die gleiche Darstellung wie Figur 1, jedoch zusätzlich mit hochgeschwenkter Trägerfolie mit darauf befindlichem Plakat,
- Figur 3: das Detail "Y" der Figur 1 in geschnittener Seitenansicht,
- Figur 4: das Detail "Y" der Figur 3 in geschnittener Seitenansicht,
- Figur 5: das Detail "Z" der Figur 1 in geschnittener Seitenansicht mit entspannter Spannleiste,
- Figur 6: die Darstellung nach Figur 5 mit gespannter Spannleiste,
- Figur 7: eine teilweise geschnittene Ansicht eines unteren Eckbereichs der Werbevorrichtung von unten und
- Figur 8: eine geschnittene Draufsicht gemäß der Schnittlinie "A - A" der Figur 7.

Die Werbevorrichtung weist ein Gehäuse 1 mit einem rechteckförmigen Rahmen auf, dessen oberer Schenkel mit 2 und dessen unterer Schenkel mit 3 bezeichnet ist. Die Seitenschenkel tragen die Bezugszeichen 4 und 5.

In dem Gehäuse 1 ist eine durchleuchtbare Trägerfolie 6 zur Aufnahme von Plakaten 7 zur Wechselwerbung vorhanden. Im rückwärtigen Teil des Gehäuses 1 sind Lichtquellen 8 in Form von Leuchtstoffröhren waagerecht mit Abstand zueinander angeordnet, wie insbesondere aus Figur 2 ersichtlich ist. Anstelle von Leuchtstoffröhren können auch andere geeignete Beleuchtungsmittel Verwendung finden. Auch ist es möglich, die Lichtquellen senkrecht oder diagonal anzuordnen, je nach Konstruktion und Größe der Werbevorrichtung.

Das Gehäuse 1 ist mit einer mit einer Sichtscheibe 9 versehenen Tür 10 verschließbar, welche am oberen Schenkel 2 des Gehäuses 1 schwenkbar angeschlagen ist.

Dieser grundsätzliche Aufbau einer Werbevorrichtung ist an sich bekannt.

Wie aus Figur 1 in Verbindung mit Figur 3 hervorgeht, ist am oberen Schenkel 2 des Gehäuserahmens in dessen Endbereichen jeweils ein Halter 11 angebracht. Zur Befestigung derselben ist an dem oberen Schenkel 2 ein Winkelprofil 12 angeordnet, dessen einer Schenkel mit 13 und dessen anderer Schenkel mit 14 bezeichnet ist. Dessen einer Schenkel 13 liegt am oberen Schenkel 2 des Rahmengehäuses an, während dessen anderer Schenkel 14 frei nach unten vorragt. Die Halter 11 sind auf der Außenseite des anderen Schenkels 14 derart befestigt, daß zwischen diesen eine freie Einschuböffnung 15 ausgebildet ist. In den Haltern 11 sind Spannrollen 16 drehbar gelagert, welche mit ihren Umflächen auf dem oberen Randbereich der Trägerfolie 6 bzw. bei auf dieser befindlichem Plakat 7 auf diesem aufliegen.

Die Spannrollen 16 können in den Haltern 10 auch federnd nachgiebig gelagert sein.

Die Trägerfolie 6 ist mit ihrem oberen Randbereich auf der Aussenseite des anderen Schenkels 14 des Winkelprofils 12 lösbar befestigt, beispielsweise durch Klebung oder ggf. auch mittels der Schrauben 17 zur Befestigung der Halter 11.

Wie aus Figur 4 ersichtlich, ist die Trägerfolie 6 auf dem anderen Schenkel 14 des Winkelprofils 12 mittels eines doppelseitigen Klebebandes 18 befestigt. Es ist jedoch auch möglich, Nieten oder lösbare flexible Verbindungen zu verwenden.

Zur Festlegung eines Plakates 7 an dessen oberem Randbereich ist es lediglich erforderlich, dieses auf die Trägerfolie 6 aufzulegen und durch die Einschuböffnungen 5 der Halter 11 unter die Spannrollen 16 zu schieben. Auf diese Weise wird nicht nur ein einwandfreier Halt des aufzubringenden Plakates 7 auf der Trägerfolie 6 erreicht, sondern diese Handhabung ist auch in einfacher und schneller Weise vorzunehmen.

Wie aus Figur 1 in Verbindung mit Figur 5 hervorgeht, ist am unteren Randbereich der Trägerfolie 6 eine Halteleiste 19 befestigt. An der Halteleiste 19 ist eine Spannleiste 20 in senkrechter Richtung verschiebbar angeordnet. Die Halteleiste 19 besteht aus einem Winkelprofil, dessen einer Schenkel mit 19 und dessen anderer Schenkel mit 25 bezeichnet ist. Der untere Randbereich der Trägerfolie 6 ist auf der Unterseite des anderen Schenkels 25 der Halteleiste 19 lösbar befestigt, worauf später bei Erläuterung der Figur 8 noch hingewiesen wird. Die Spannleiste 20 ist mit sich quer zu ihrer Längsachse erstreckenden Langlöchern 22 ausgerüstet, die von Schraubbolzen 23 durchsetzt sind, welche an der Halteleiste 19 in einer eine Relativbewegung zwischen Spannleiste 20 und Halteleiste 19 ermöglichenden Weise befestigt sind.

Die Spannleiste 20 ist ebenfalls von einem Winkelprofil, dessen einer Schenkel mit 24 und dessen anderer Schenkel mit 26 bezeichnet ist, gebildet und formschlüssig der Halteleiste 19 zugeordnet. Der eine Schenkel 24 der Spannleiste 20 überragt in deren entspannter Lage den einen Schenkel 21 der Halteleiste 19 nach oben hin (Figur 5).

Die einander zugeordneten anderen Schenkel 25, 26 der Halteleiste 19 bzw. der Spannleiste 20 sind von Schraubbolzen 27 durchsetzt, deren Schraubköpfe 28 auf der Außenseite des anderen Schenkels 26 der Spannleiste 20 aufliegen. Zwischen den Gewindemuttern 29 der Schraubbolzen 27 und der Innenseite des anderen Schenkels 25 der Halteleiste 19 stützen sich Federn 30 ab, die in Form von Schraubenfedern auf die Schäfte der Schraubbolzen 27 aufgebracht sind. Anstelle der Schraubenfedern können auch Blattfedern, flexible Gummipuffer od.dgl. Verwendung finden.

Die Halteleiste 19 und/oder die Spannleiste 20 können einstückig ausgebildet sein; es ist jedoch auch möglich, mehrere Abschnitte derselben vorzusehen.

Der untere Randbereich eines Plakates 7 ist mittels der Magnete 31 auf der Spannleiste 20 befestigbar.

Der Spannleiste 20 sind Spannglieder 32 zugeordnet, welche als Spannkeile ausgebildet sind. Die Spannglieder 32 sind an den beiden Seitenschenkeln des Rahmens der Tür 10 des Gehäuses vorragend angebracht. Die Spannglieder 32 befinden sich an den unteren Endbereichen der senkrechten Schenkel des Rahmens der Tür 10.

Die Wirkungsweise der Spanneinrichtung für den unteren Randbereich der aufzubringenden Plakate 7 ist, wie insbesondere aus Figur 5 und 6 ersichtlich, wie folgt:

Nachdem das auf die Trägerfolie 6 aufzubringende Plakat 7 mit seinem oberen Randbereich bei hochgeschwenkter Tür 10 des Gehäuses 1 (Figur 1) durch die Einschuböffnungen 15 der Halter 11 unter deren Rollen 16 geschoben ist, hängt das Plakat 7 lose an der Trägerfolie 6 herunter. Dieses wird glattgestrichen und dann mit seinem unteren Randbereich auf der Vorderseite des einen Schenkels 24 der Spannleiste 20 festgelegt, und zwar mittels der Magnete 31. Nunmehr wird die Tür 10 zugeschwenkt, wobei sich im Endstadium der Schwenkbewegung die Spannglieder 32 mit ihren konischen Flächen auf die Stirnseite des einen Schenkels 24 der Spannleiste 20 aufschieben (Figur 5) und diesen und damit die Spannleiste 20 nach unten verschieben (Figur 6). Durch die mittels der Spannglieder 32 erzeugte Relativbewegung zwischen Spannleiste 20 und Halteleiste 19 wird eine Zugbewegung auf das auf der Trägerfolie 6 aufliegende Plakat 7 ausgeübt, wobei die Befestigung mittels der Magnete 31 einen gewissen Schlupf zuläßt.

Somit wird in einfacher und schneller Weise eine einwandfreie, faltenfreie Anbringung eines Plakats 7 auf der Trägerfolie 6 ermöglicht. Das Abnehmen des Plakats geschieht in der gleichen vorteilhaften Weise in umgekehrter Reihenfolge nach dem Hochschwenken der Tür 10.

Wie insbesondere aus Figur 2 in Verbindung mit Figur 7 ersichtlich, sind auf dem unteren Schenkel 3 des Rahmens des Gehäuses 1 mindestens zwei Befestigungsböcke 33 angebracht, welche nach vorne offene, schlitzförmige Ausnehmungen 34 aufweisen, in die der andere Schenkel 25 der Halteleiste 19 eingreift, wie auch aus Figur 5 hervorgeht.

An den beiden Seitenschenkeln 4, 5 des Rahmens des Gehäuses 1 sind in deren unteren Bereichen Sperrglieder 35 vorhanden, welche Aussparungen 36 in den Randbereichen des anderen Schenkels 25 der Halteleiste 19 zugeordnet sind. Die Sperrglieder 35 sind aus ihren neutralen Lagen in ihre Sperrlagen und umgekehrt verschiebbar ausgebildet.

Wie insbesondere aus Figur 2 hervorgeht, kann nach Entriegeln der Sperrglieder 35 der andere Schenkel 25 der Halteleiste 19 aus den schlitzartigen Ausnehmungen 34 der Befestigungsböcke 33 herausgezogen und mit der daran befindlichen Trägerfolie 6 und dem auf dieser festgelegten Plakat 7 aufwärts geschwenkt werden. Die Festlegung der Halteleiste 19 erfolgt über Magnete 37, die sich an den Seitenschenkeln der Tür 10 befinden. Es ist auch möglich, anstelle der Magnete Unterschiebhaken, Riegel od.dgl. zu verwenden. Auf diese Weise ist die Trägerfolie 6 mit Halteleiste 19 und Spannleiste 20 an der hochgeschwenkten Tür 10 ebenfalls in hochgeschwenkter Lage arretierbar, so daß das Innere des Gehäuses 1 für eine Bedienungsperson frei zugänglich ist. Die Bedienungsperson hat beide Hände frei und kann in einfacher und schneller Weise die Lichtquellen 8 auswechseln oder sonstige erforderliche Wartungsarbeiten durchführen.

Wie aus Figur 7 in Verbindung mit Figur 8 hervorgeht, ist der untere Randbereich der Trägerfolie 6 auf der Unterseite des anderen Schenkels 25 der Halteleiste 19 lösbar befestigt, und zwar mittels doppel-U-förmiger Spannstopfen 38.

Die Erfindung ist auf die dargestellte und beschriebene Ausführung einer Werbevorrichtung mit nach oben schwenkbarer Tür nicht beschränkt, sondern vorteilhaft auch bei einer Ausführung anwendbar, bei der die Tür an einem Seitenschenkel 4 bzw. 5 des Rahmens des Gehäuses 1 schwenkbar angebracht ist. Bei dieser Ausführung ist das Winkelprofil 12 mit den Haltern 11 an einem der Seitenschenkel 4 bzw. 5 angebracht und auf dem gegenüberliegenden Seitenschenkel 4 bzw. 5 die Halteleiste 19 mit Spannleiste 20 und deren vorstehend beschriebene Bauteile. Außerdem kann die erfindungsgemäße Ausgestaltung auch bei einer an sich bekannten Werbevorrichtung ohne Lichtquellen Verwendung finden, bei welcher also auf die Nachtsichtbarkeit verzichtet wird.

## Patentansprüche

1. Werbevorrichtung mit einem einen rechteckförmigen Rahmen aufweisenden Gehäuse (1), dessen vorderer Teil mit einer mit einer Sichtscheibe (9) od.dgl. versehenen Tür (10) od.dgl. verschließbar ist, dadurch gekennzeichnet, daß im rechteckförmigen Rahmen des Gehäuses (1) eine Trägerfolie (6) zur Aufnahme von Plakaten (7) zur Wechselwerbung vorhanden ist, daß am der Öffnungskante der Tür (10) zugeordneten unteren oder seitlichen Randbereich der Trägerfolie (6) eine Halteleiste (19) befestigt ist, welcher eine Spannleiste (20) zugeordnet ist; die an der Halteleiste (19) quer zu ihrer Längsachse verschiebbar angeordnet ist, mittels eines Spanngliedes (32) oder mehrerer Spannglieder (32) aus ihrer entspannten Lage in ihre gespannte Lage bringbar ist und an der der der Öffnungskante der Tür (10) zugeordnete untere bzw. seitliche Randbereich des Plakates (7) befestigbar ist.

2. Werbevorrichtung nach Anspruch 1, bei der die Halteleiste (19) aus einem Winkelprofil besteht, dessen einer Schenkel (21) senkrecht zu dessen anderem Schenkel (25) verläuft.

3. Werbevorrichtung nach Anspruch 1 oder 2, bei der der untere oder seitliche Randbereich der Trägerfolie (6) auf der Außenseite des anderen Schenkels (25) der Halteleiste (19) lösbar befestigt ist.

4. Werbevorrichtung nach einem der Ansprüche 1 bis 3, bei der die Spannleiste (20) mit sich quer zu ihrer Längsachse erstreckenden Langlöchern (22) ausgerüstet ist, die von Schraubbolzen (23) durchsetzt sind, welche an der Halteleiste (19) in einer eine Relativbewegung zwischen Spannleiste (20) und Halteleiste (19) ermöglichenden Weise befestigt sind.

5. Werbevorrichtung nach einem der Ansprüche 1 bis 4, bei der die Spannleiste (20) von einem Winkelprofil gebildet ist, dessen einer Schenkel (24) senkrecht zu dessen anderem Schenkel (26) verläuft.

6. Werbevorrichtung nach einem der Ansprüche 1 bis 5, bei der die Spannleiste (20) formschlüssig der Halteleiste (19) zugeordnet ist.

7. Werbevorrichtung nach Anspruch 5 oder 6, bei der der eine Schenkel (24) der Spannleiste (20) in deren entspannter Lage über den einen Schenkel (21) der Halteleiste (19) vorragt.

8. Werbevorrichtung nach Anspruch 6 oder 7, bei der die einander zugeordneten anderen Schenkel (25, 26) der Halteleiste (19) und der Spannleiste (20) von Schraubbolzen (27) durchsetzt sind, deren Schraubköpfe (28) auf der Außenseite des anderen Schenkels (26) der Spannleiste (20) aufliegen, und zwischen deren Gewindemuttern (29) und der Innenseite des anderen Schenkels (25) der Halteleiste (19) sich Federn (30) abstützen.

9. Werbevorrichtung nach Anspruch 8, bei der die Federn (30) als Schraubenfedern ausgeführt sind und auf die Schäfte der Schraubbolzen (27) aufgeschoben sind.

10. Werbevorrichtung nach einem der Ansprüche 1 bis 9, bei der die Halteleiste (19) und/oder die Spannleiste (20) einstückig ausgebildet sind.

11. Werbevorrichtung nach einem der Ansprüche 1 bis 9, bei der die Halteleiste (19) und/oder die Spannleiste (20) aus mehreren Abschnitten bestehen.

12. Werbevorrichtung nach einem der Ansprüche 1 bis 11, bei der der untere oder seitliche Randbereich eines Plakats (7) mittels eines oder mehrerer Magnete (31) auf der Spannleiste (20) festlegbar ist.

13. Werbevorrichtung nach einem der Ansprüche 1 bis 12, bei der das Spannglied oder die Spannglieder (32) als Spannkeile ausgeführt sind, welche am Rahmen der Tür (10) vorragend angeordnet sind.

14. Werbevorrichtung nach Anspruch 13, bei der die Spannglieder (32) sich an den unteren Endbereichen der Seitenschenkel des Rahmens der Tür (10) des Gehäuses befinden.

15. Werbevorrichtung nach einem der Ansprüche 1 bis 14, bei der am oberen Schenkel (2) oder dem anderen Seitenschenkel des Rahmens des Gehäuses (1) ein oder mehrere Halter (11) zur Halterung des oberen oder des anderen seitlichen Randbereichs des Plakats (7) befestigbar ist.

16. Werbevorrichtung nach Anspruch 15, bei der in jedem Halter (11) mindestens eine Spannrolle (16) drehbar gelagert ist, welche mit ihrer Umfläche auf dem dieser zugeordneten Randbereich der Trägerfolie (6) und ggf. eines darauf befindlichen Plakats (7) aufliegt.

17. Werbevorrichtung nach Anspruch 16, bei der die Spannrolle (16) im Halter (11) federnd nachgiebig gelagert ist.

18. Werbevorrichtung nach einem der Ansprüche 2 bis 17, bei der auf dem unteren Schenkel (3) oder einem der Seitenschenkel (4, 5) des Rahmens des Gehäuses (1) ein oder mehrere Befestigungsböcke (33) angebracht sind, welche nach vorne offene, schlitzförmige Ausnehmungen (34) aufweisen, in die der andere Schenkel (25) der Halteleiste (19) eingreifbar ist.

19. Werbevorrichtung nach einem der Ansprüche 2 bis 18, bei der an den Seitenschenkeln (4, 5) des Rahmens des Gehäuses (1) in deren unteren Bereichen Sperrglieder (35) vorhanden sind, welche Aussparungen (36) in den Randbereichen des anderen Schenkels (25) der Halteleiste (19) zugeordnet sind.

20. Werbevorrichtung nach einem der Ansprüche 2 bis 18, bei der an einem der Seitenschenkel (4) bzw. (5) des Rahmens des Gehäuses (1) ein oder mehrere Sperrglieder (35) vorgesehen sind, welche Aussparungen (36) in den Randbereichen des anderen Schenkels (25) der Halteleiste (19) zugeordnet sind.

21. Werbevorrichtung nach Anspruch 19 oder 20, bei der die Sperrglieder (35) aus ihren neutralen Lagen in ihre Sperrlagen und umgekehrt verschiebbar sind.

22. Werbevorrichtung nach einem der Ansprüche 1 bis 21, bei der in den Seitenschenkeln des Rahmens der Tür (10) in den unteren Bereichen Magnete, Unterschiebhaken, Riegel od.dgl. vorgesehen sind.

23. Werbevorrichtung nach einem der Ansprüche 1 bis 22, bei der an einem der Seitenschenkel des Rahmens der Tür (10) ein oder mehrere Magnete (37), Unterschiebhaken, Riegel od.dgl. angeordnet sind.

## Claims

1. Advertising device with a housing (1) which has a rectangular frame, and the front portion of which can be closed by a door (10) or the like provided with a display window (9) or the like, characterized in that, in the rectangular frame of the housing (1), there is a carrier sheet (6) for holding interchangeable advertising posters (7), in that a support strip (19) is fixed to the lower or side edge region of the carrier sheet (6) associated with the opening edge of the door (10) and is associated with a clamping strip (20) which is arranged on the support strip (19) so as to be movable transverse to the longitudinal axis thereof, can be brought from its released position to its clamped position by means of a clamping member (32) or a plurality of clamping members (32), and can be fixed to the lower or side edge region of the poster (7) associated with the opening edge of the door (10).

2. Advertising device according to Claim 1, in which the support strip (19) consists of an angle section of which one flange (21) extends perpendicular to its other flange (25).

3. Advertising device according to Claim 1 or Claim 2, in which the lower or side edge region of the carrier sheet (6) is fixed to the outside of the other flange (25) of the support strip (19).

4. Advertising device according to any one of Claims 1 to 3, in which the clamping strip (20) has elongate slots (22) which extend transverse to its longitudinal axis and through which screw bolts (23) extend, the screw bolts (23) being fixed to the support strip (19) in a manner such as to permit a relative movement between the clamping strip (20) and the support strip (19).

5. Advertising device according to any one of Claims 1 to 4, in which the clamping strip (20) is formed by an angle section of which one flange (24) extends perpendicular to its other flange (26).

6. Advertising device according to any one of Claims 1 to 5, in which the clamping strip (20) is associated with the support strip (19) with a positive fit.

7. Advertising device according to Claim 5 or Claim 6, in which the one flange (24) of the clamping strip (20) projects beyond the one flange (21) of the support strip (19) in its released position.

8. Advertising device according to Claim 6 or Claim 7, in which screw bolts (27) extend through the associated other flanges (25, 26) of the support strip (19) and of the clamping strip (20), the screw heads (28) of the bolts (27) abutting the outer side of the other flange (26) of the clamping strip (20) and springs (30) bearing between their nuts (29) and the inner side of the other flange (25) of the support strip (19).

9. Advertising device according to Claim 8, in which the springs (30) are formed as helical springs and are pushed onto the shanks of the bolts (27).

10. Advertising device according to any one of Claims 1 to 9, in which the support strip (19) and/or the clamping strip (20) are formed as single elements.

11. Advertising device according to any one of Claims 1 to 9, in which the support strip (19) and/or the clamping strip (20) consists of a plurality of portions.

12. Advertising device according to any one of Claims 1 to 11, in which the lower or side edge region of a poster (7) can be fastened to the clamping strip (20) by means of one or a plurality of magnets (31).

13. Advertising device according to any one of Claims 1 to 12, in which the clamping member or the clamping members (32) are formed as clamping wedges which are arranged on and project from the frame of the door (10).

14. Advertising device according to Claim 13 in which the clamping members (32) are disposed on the lower end region of the side member of the door frame (10) of the housing.

15. Advertising device according to any one of Claims 1 to 14, in which one or a plurality of holders (11) can be fixed to the upper member (2) or to the other side member of the frame of the housing (1) for holding the upper or the other side edge region of the poster (7).

16. Advertising device according to Claim 15, in which at least one clamping roller (16) is mounted rotatably in each holder (11), the peripheral surface of the roller (16) abutting the edge region of the carrier sheet (6) associated therewith and, where applicable, a poster (7) disposed thereon.

17. Advertising device according to Claim 16, in which the clamping roller (16) is mounted resiliently and non-rigidly in the holder (11).

18. Advertising device according to any one of Claims 2 to 17, in which one or a plurality of fixing lugs (33) is mounted on the lower member (3) or on one of the side members (4, 5) of the frame of the housing (1), the lugs (33) having slit-shaped recesses (34) which open forwardly and in which the other flange (25) of the support strip (19) can engage.

19. Advertising device according to any one of Claims 2 to 18, in which locking elements (35) are present on the side members (4, 5) of the frame of the housing (1) in the lower regions thereof and are associated with recesses (36) in the edge regions of the other flange (25) of the support strip (19).

20. Advertising device according to any one of Claims 2 to 18, in which one or a plurality of locking elements (35) is provided on one of the side members (4) or (5) of the frame of the housing (1) and is associated with recesses (36) in the edge region of the other flange (25) of the support strip (19).

21. Advertising device according to Claim 19 or Claim 20, in which the locking elements (35) are movable from their neutral positions to their locking positions and vice versa.

22. Advertising device according to any one of Claims 1 to 21, in which magnets, push-under hooks, bolts or the like are provided in the side members of the frame of the door (10) in the lower regions.

23. Advertising device according to any one of Claims 1 to 22 in which one or a plurality of magnets (37), push-under hooks, bolts or the like are arranged on one of the side members of the frame of the door (10).

## Revendications

1. Dispositif publicitaire avec une enveloppe (1) comprenant un cadre rectangulaire, dont la partie avant est fermée par une porte (10) ou similaire pourvue d'une glace (9) ou similaire, caractérisé par le fait qu'une feuille support (6), destinée à recevoir des affiches (7) pour une publicité renouvelable, est disposée dans le cadre (1) rectangulaire, par le fait qu'une barre de retenue (19) est fixée dans la région du bord inférieur ou du bord latéral de la feuille support (6) associé au côté d'ouverture de la porte (10), barre à laquelle est associée une barre de tension (20) qui est montée de manière à pouvoir coulisser sur la barre de retenue (19), transversalement à l'axe longitudinal de celle-ci, peut être amenée de sa position détendue dans la position tendue à l'aide d'un ou de plusieurs éléments tendeurs (32) et à laquelle peut être fixé le bord inférieur ou le bord latéral de l'affiche (7) associé au côté d'ouverture de la porte (10).

2. Dispositif publicitaire selon la revendication 1, dans lequel la barre de retenue (19) est formée d'une cornière dont une (21) aile est perpendiculaire à l'autre aile (25).

3. Dispositif publicitaire selon la revendication 1 ou 2, dans lequel la région du bord inférieur ou du bord latéral de la feuille support (6) est fixée de manière démontable sur la face extérieure de l'autre aile (25) de la barre de retenue (19) .

4. Dispositif publicitaire selon l'une des revendication 1 à 3, dans lequel la barre de tension (20) est pourvue de trous oblongs (22) qui s'étendent transversalement à son axe longitudinal et sont traversés par des boulons (23) qui sont fixées à la barre de retenue (19) de manière à permettre un déplacement relatif entre la barre de tension (20) et la barre de retenue (19).

5. Dispositif publicitaire selon l'une des revendication 1 à 4, dans lequel la barre de tension (20) est formée d'une cornière dont une (24) aile est perpendiculaire à l'autre aile (26).

6. Dispositif publicitaire selon l'une des revendication 1 à 5, dans lequel la barre de tension (20) est associée par complémentarité de formes à la barre de retenue (19).

7. Dispositif publicitaire selon la revendication 5 ou 6, dans lequel une (24) aile de la barre de tension (20), en position détendue, dépasse par rapport à une aile (21) de la barre de retenue (19).

8. Dispositif publicitaire selon la revendication 6 ou 7, dans lequel les ailes (25, 26) mutuellement associées de la barre de retenue (19) et de la barre de tension (20) sont traversées par des boulons (27) dont les têtes (28) viennent en appui sur la face extérieure de l'autre aile (26) de la barre de tension (20) et des ressorts (30) prennent appui entre les écrous (29) des boulons et la face intérieure de l'autre aile (25) de la barre de retenue (19).

9. Dispositif publicitaire selon la revendication 8, dans lequel les ressorts (30) sont agencés sous forme de ressorts hélicoïdaux et sont enfilés sur la tige des boulons (27).

10. Dispositif publicitaire selon l'une des revendications 1 à 9, dans lequel la barre de retenue (19) et/ou la barre de tension (20) sont formées d'une seule pièce.

11. Dispositif publicitaire selon l'une des revendications 1 à 9, dans lequel la barre de retenue (19) et/ou la barre de tension (20) sont formées de plusieurs parties.

12. Dispositif publicitaire selon l'une des revendications 1 à 11, dans lequel la région du bord inférieur ou du bord latéral d'une affiche (7) peut être fixée sur la barre de tension (20) à l'aide d'un ou plusieurs aimants (31).

13. Dispositif publicitaire selon l'une des revendications 1 à 12, dans lequel le ou les éléments tendeurs (32) sont agencés sous forme de coins de tension disposés sur le cadre de la porte (10).

14. Dispositif publicitaire selon la revendication 13, dans lequel les éléments tendeurs (32) sont situés dans la région des extrémités inférieures des montants latéraux du cadre de la porte (10) de l'enveloppe.

15. Dispositif publicitaire selon l'une des revendications 1 à 14, dans lequel un ou plusieurs moyens de retenue (11) pour tenir la région du bord supérieur ou de l'autre bord latéral de l'affiche (7) peuvent être fixés sur la traverse supérieure (2) ou sur l'autre montant latéral du cadre de l'enveloppe (1).

16. Dispositif publicitaire selon la revendication 15, dans lequel au moins un galet de tension (16) est monté tournant dans chaque moyen de retenue (11), galet qui repose par sa surface extérieure sur la région associée du bord de la feuille support (6) et le cas échéant d'une affiche (7) placée sur celle-ci.

17. Dispositif publicitaire selon la revendication 16, dans lequel au moins un galet de tension (16) est monté élastiquement dans chaque moyen de retenue (11).

18. Dispositif publicitaire selon l'une des revendications 2 à 17, dans lequel un ou plusieurs supports de fixation (33) sont montés sur la traverse inférieure (3) ou l'un des montants latéraux (4, 5) du cadre de l'enveloppe (1), lesquels supports présentent des évidements (34) en forme de fente, ouverts sur le devant, dans lesquels pénètre l'autre aile (25) de la barre de retenue (19).

19. Dispositif publicitaire selon l'une des revendications 2 à 18, dans lequel les montants latéraux (4,5) du cadre de l'enveloppe (1) comportent dans leur région inférieure des moyens de verrouillage (35) qui sont associés aux évidements (36) dans la région du bord de l'autre aile (25) de la barre de retenue (19).

20. Dispositif publicitaire selon l'une des revendications 2 à 18, dans lequel il est prévu sur l'un des montants latéraux (4) ou (5) du cadre de l'enveloppe (1) un ou plusieurs moyens de verrouillage (35) qui sont associés à des évidements (36) dans la région du bord de l'autre aile (25) de la barre de retenue (19).

21. Dispositif publicitaire selon la revendication 19 ou 20, dans lequel les moyens de verrouillage (35) peuvent être amenés par coulissement de la position neutre dans la position de blocage et inversement.

22. Dispositif publicitaire selon l'une des revendications 1 à 21, dans lequel des aimants, des crochets coulissants, des verrous ou similaires sont prévus dans les montants latéraux du cadre de la porte (10), dans les régions inférieures de ceux-ci.

23. Dispositif publicitaire selon l'une des revendications 1 à 22, dans lequel un ou plusieurs aimants (37), crochets coulissants, verrous ou similaires est/sont prévu(s) dans l'un des montants latéraux du cadre de la porte (10).
